# EUROPÄISCHE PATENTSCHRIFT

(11) **EP 3 114 316 B1**
(45) Veröffentlichungstag und Bekanntmachung des Hinweises auf die Patenterteilung: **20.06.2018**
(21) Anmeldenummer: 15713632.6
(22) Anmeldetag: 05.03.2015
(51) Int. Cl.: E21B 47/09

(54) **UNTERTAGE-DETEKTIONSVORRICHTUNG UND DETEKTIONSVERFAHREN**
UNDERGROUND DETECTING DEVICE AND DETECTION METHOD
DISPOSITIF DE DETECTION SOUTERRAIN ET METHODE DE DETECTION

(30) Priorität: 05.03.2014 DE 102014102906
(43) Veröffentlichungstag der Anmeldung: 11.01.2017
(73) Patentinhaber: Inoson GmbH, 66386 St. Ingbert (DE)
(72) Erfinder: HEIJNEN, Wilhelmus, 55442 Stromberg (DE); THOMAS, Hahn-Jose, 66386 St. Ingbert (DE)
(74) Vertreter: Patentanwaltskanzlei Vièl & Wieske PartGmbB
(86) Internationale Anmeldenummer: PCT/DE2015/100089
(87) Internationale Veröffentlichungsnummer: WO 2015/131884

(56) Entgegenhaltungen:
- EP-A2- 0 075 997
- WO-A1-2012/163420
- US-A- 4 646 565
- US-A- 5 717 169
- US-A1- 2005 283 315

## Beschreibung

Die Erfindung betrifft die Verwendung einer Untertage-Detektionsvorrichtung (oder ein Visualisierungsgerät) für verrohrte und unverrohrte Bohrungen ins Erdreich (hiernach "Bohrung" genannt).

Stand der Technik ist das Einführen von einer optischen Kamera, um ein Bild der Untertagesituation zu bekommen. Wesentlicher Nachteil ist, daß dies nur in einer klaren lichtdurchlässigen Flüssigkeit funktioniert.

Wenn ein Untertagewerkzeug oder Gerät ungewollt in einer Bohrung verbleibt, dann muß dieses aus der Bohrung entfernt werden. Die Standardprozedur besteht darin, ein Gerät in die Bohrung zu fahren, z.B. mittels eines Bohrgestänges oder Endlosrohres bzw. Stahlseiles, bis zum Werkzeug oder Gerät, welches sich an dieses verbliebene Werkzeug oder Gerät ankoppelt, damit es aus die Bohrung entfernt werden kann. Zu diesem Zweck hat jedes Werkzeug oder Gerät eine standardisierte Vorrichtung an der Oberseite, welche ein Ankoppeln ermöglicht. Wenn aber nun dieses verbliebene Werkzeug oder Gerät so beschädigt ist, dass eine Ankopplung nicht möglich ist, dann wird gemäß dem Stand der Technik ein Bleiblock verwendet, der in die Bohrung abgelassen wird und auf die Obstruktion trifft. Der hierdurch erreichte Eindruck in dem Bleiblock wird anschließend analysiert. Dies ist insofern von Nachteil, als nur eine oberflächliche Detektion/Abdruck - wenn überhaupt - möglich ist und Schwerkraft bzw. eine axiale Kraft zum Erzeugen des Eindrucks benötigt wird. Die Größe der Obstruktion und ihre räumliche Ausbildung kann kaum ermittelt werden. Eine weitere Methode besteht in der Anwendung optischer Kameras, wobei die damit erreichbaren Aufnahmen mehreren Zwecken, wie z. B. dem Aufspüren von Verengungen in einer Bohrung (z. B. verursacht durch Kollaps der Bohrung) oder Anwuchs von Mineralien und/oder Wachs, Rohrbruch oder Korrosionsschäden, dienen. Dies alles ist nur möglich, wenn die Flüssigkeit in der Bohrung optisch transparent ist. Eine korrekte 3D-Darstellung einer Obstruktion mit einer optischen Kamera ist interpretationsbedürftig und somit nicht immer genau.

Auch können Fluidarten in der Bohrung nicht ermittelt werden und auch die Position der Obstruktion in einer nicht verrohrten Bohrung kann nur anhand der Kabellänge oder Gestängelänge geschätzt werden.
Zur Bestimmung der Dimension beispielsweise eines unterirdischen Ölvorkommens werden mechanische Arme verwendet, die durch die Bohrung hindurch in das Ölvorkommen ausgefahren werden und wobei durch eine Winkelanalyse der Arme der Durchmesser des Ölvorkommens bestimmt wird. Die Reichweite solcher Arme und die Zahl der möglichen Messpunkte sind jedoch beschränkt, so dass allenfalls eine ungefähre Dimensionsbestimmung möglich ist. Weiterhin besteht die Gefahr der Beschädigung der mechanischen Teile und es werden auch keine Informationen über die Wandung des Ölvorkommens, beispielsweise die Gesteinsart, sowie über die Art des darin vorliegenden Fluides ermittelt.
Die EP 0 075 997 A2 beschreibt eine Ultraschallvorrichtung zur Inspektion von Mantelrohren in Bohrlöchern und dort insbesondere zum Messen des Durchmessers, von Querschnittsveränderungen und Wanddicken.
Auch die US 5,717,169 A befaßt sich mit dem Bestimmen der Dicke von metallischen Mantelrohren in Bohrlöchern.
Die US 4,646,565 A hat zur Aufgabe, die Geometrie eines Bohrlochs zu bestimmen und die Erstellung eines Bohrlochparametervektors.
Aus der US 2005/0283315 A1 ist es bekannt, eine Sonde zum zyklischen Scannen der Oberfläche eines Bohrloches zu verwenden, um Informationen über die Oberflächentextur oder -rauheit des Bohrloches zu erhalten.
Die WO 2012/163420 A1 befaßt sich mit der Lokalisierung von Zement zwischen dem Mantelrohr eines Bohrloches und dem Bohrloch selbst, US20130333896 beschreibt die Verwendung einer Untertage- Detektionsvorrichtung für die Detektion von Obstruktionen im Bereich verrohrter Bohrungen ins Erdreich wobei eine Sonde vorgesehen ist, die durch die Bohrung hindurch führbar ist, wobei die sich im Bohrloch befindende Flüssigkeit nicht lichtdurchlässig und/oder trüb ist und wobei die Sonde mindestens einen Ultraschallsender und mindestens einen Ultraschallempfänger aufweist und eine Auswerteeinheit vorgesehen ist. Die Aufgabe der Erfindung besteht darin, es zu ermöglichen, Obstruktionen, Korrosionsschäden, Abmessungen, Rohrbruch und die Gesteinsart im Bereich der Bohrung selbst als auch die Dimension des Öl- oder Gasvorkommens und die Wandung sowie das dort vorliegende Fluid zu detektieren.

Diese Aufgabe wird durch die Verwendung einer Untertage-Detektionsvorrichtung für die Detektion von Obstruktionen im Bereich verrohrter und unverrohrter Bohrungen ins Erdreich, wobei eine Sonde vorgesehen ist, die durch Bohrung hindurch führbar ist, wobei die sich im Bohrloch befindende Flüssigkeit nicht lichtdurchlässig und/oder trüb ist und wobei die Sonde mindestens einen Ultraschallsender und mindestens einen Ultraschallempfänger aufweist, die zur dreidimensionalen Messung ausgebildet sind, und eine Auswerteeinheit vorgesehen ist und wobei Mittel zum Bestimmen der Schallgeschwindigkeit sowie Mittel zur Positionsbestimmung der Sonde vorgesehen sind, gelöst.

Mit einer solchen Ultraschallsonde kann aufgrund der Aussendung von Signalen in drei Dimensionen, und der zeitlichen Vermessung von Reflexionssignalen, über die Signallaufzeiten, die sowohl vom Weg als auch der Reflexionsoberfläche abhängen, berührungsfrei und mit hoher Präzision eine Vermessung des jeweiligen Bereiches erfolgen und zudem können aus der Reflexion Rückschlüsse über Materialeigenschaften gewonnen werden.

Es besteht zwar die Möglichkeit, die Schallgeschwindigkeit zu schätzen, was bei approximativer Kenntnis der etwaigen Zusammensetzung des Fluids, insbesondere des Mineralgehaltes, und der Temperatur des Fluids zu einer guten Annäherung führen kann. Es ist allerdings diesem vorzuziehen, zumindest einen Parameter, wie die Temperatur des Fluids, zu messen und anhand dieses Parameters die Schallgeschwindigkeit annäherungsweise zu ermitteln. Optimalerweise weist die Sonde Mittel zum Bestimmen der Schallgeschwindigkeit auf, in der über eine definierte Meßstrecke eine Laufzeitermittlung erfolgt.

Es können so Objekte, Obstruktionen und Kavitäten sowie die räumliche Ausdehnung eines Ölvorkommens vermessen und über Vektoren 3D-Bilder erstellt werden und zudem Gesteinsarten und Fluidzusammensetzungen bestimmt werden. Die Mittel zum Auswerten der Messdaten können sowohl in der Sonde als auch in einer externen Auswerteeinheit angeordnet sein.

Die dreidimensionalen Messungen können durch jeweils getrennte Ultraschallsender und - empfänger für jede Richtung oder aber die Umleitung und getrennte Auswertung des Ultraschallsignals bzw. des Reflexionssignals ermöglicht werden. Eine andere Möglichkeit besteht darin, nur eine Sonde zu verwenden, die aber beweglich ist und somit eine dreidimensionale Detektion vornehmen kann. Die dreidimensionale Messung ermöglicht ein Bestimmen von räumlichen Geometrien, Dementsprechend können anhand der Meßdaten dreidimensionale Darstellungen erzeugt werden.

Bei Vorliegen von Mitteln zur Positionsbestimmung ist es möglich, die Lage von bestimmten Objekten, Flächen oder Räumen relativ zu der aktuellen Position der Sonde zu detektieren.

Es ist erfindungsgemäß vorgesehen, daß die Sonde mittels eines Bohrgestänges, eines Kabels, durch Kopplung an ein Endlosrohr, durch Einspeisen von Gasen oder Flüssigkeiten oder, beispielsweise im Falle einer horizontalen oder stark geneigten Bohrung, mittels eines am Rohr oder Kabel montierten Traktionsgerätes durch die Bohrung hindurch führbar ist.

Mit oben genannten technischen Vorrichtungen kann die Sonde kontrolliert durch die Bohrung abgelassen und wieder nach oben gezogen werden. Es ist sowohl ein aktiver Antrieb der Sonde, beispielsweise über ein Traktionsgerät, möglich als auch ein passiver Antrieb, beispielsweise, indem die Sonde durch das Einspeisen von Gasen oder Flüssigkeiten durch die Bohrung hindurch geführt wird.

Es kann vorgesehen sein, daß Mittel zum An- und Abkoppeln der Sonde an das Kabel vorgesehen sind.

Eine Weiterbildung der Erfindung besteht darin, daß die Sonde einen Antrieb aufweist.

Über einen Antrieb, der beispielsweise als Räder, Ketten oder Walzen zum Bewegen der Sonde in der Bohrung oder am Boden eines Ölvorkommens ausgebildet sein kann oder aber bei einer schwimmfähigen Sonde mindestens einen Propeller oder einen Strahlantrieb aufweist, kann die Sonde sich innerhalb eines Raumes fortbewegen, um dort Detektionen vorzunehmen. Der Antrieb kann an der Sonde selbst angeordnet sein oder ein separater Antrieb mit der Sonde gekoppelt werden.

In diesem Zusammenhang ist es vorteilhaft, daß die Mittel zur Positionsbestimmung einen Beschleunigungssensor oder ein Gyroskop umfassen.

Weiterhin ist es zweckmäßig, daß Mittel zum Übertragen der Meßdaten bzw. des Ergebnisses der Auswertung aus der Sonde an eine Empfangseinheit vorgesehen sind.

Dies ermöglicht es, die Meßdaten bzw. das Ergebnis der Auswertung während der laufenden Messung zu bewerten, um beispielsweise zu entscheiden, ob die Messung fortgesetzt, unterbrochen oder beendet wird. Die Meßdaten bzw. das Ergebnis der Auswertung können beispielsweise über ein Kabel oder mittels kabelloser Übertragung an die Empfangseinheit übermittelt werden. Im letzteren Falle ist es beispielsweise möglich, im Bereich des Kabels Relaiseinheiten vorzusehen, die die empfangenen Signale gegebenenfalls verstärken und sie weiter übermitteln.

Mit einer solchen Sonde können im Bereich der Bohrung und auch im Bereich des Ölvorkommens, in das die Bohrung mündet, Distanzen, Flächen oder räumliche Geometrien bestimmt werden und die Zusammensetzung von Materialien sowie Flüssigkeiten ermittelt werden.

Nachfolgend wird ein Ausführungsbeispiel der Erfindung anhand von Zeichnungen näher erläutert.

Es zeigen
- Fig. 1: eine schematische Darstellung des Einsatzes einer erfindungsgemäßen Detektionsvorrichtung in einer Bohrung,
- Fig. 2: eine schematische Darstellung des Meß- und Auswertevorgangs in der erfindungsgemäßen Detektionsvorrichtung.

In Fig. 1 ist eine Bohrung 1 dargestellt, die wie es in der Praxis häufig vorkommt, nicht genau in vertikaler Richtung verläuft. In dieser Bohrung liegt ein Obstruktionsobjekt 2 in Form eines Rohrstücks 2, das in der Bohrung verblieben ist.

Um zu detektieren, um welche Art von Obstruktionsobjekt 2 es sich handelt, wird eine erfindungsgemäße Detektionsvorrichtung verwendet, die eine Sonde 3 aufweist, welche durch die Bohrung 1 hindurch führbar ist und die mindestens einen Ultraschallsender und mindestens einen Ultraschallempfänger sowie eine Auswerteeinheit aufweist.

Es ist zu erkennen, daß die Sonde 3 über ein z.B. Kabel 4 durch die Bohrung 1 hindurch führbar ist.

Die Sonde 3 wird mit z.B. dem Kabel an das Obstruktionsobjekt herangeführt und durch den bzw. die Ultraschallsender und den bzw. die Ultraschallempfänger eine ein-, zwei- oder dreidimensionalen Messung durchgeführt. Aufgrund der Laufzeit zwischen dem Aussenden des Ultraschallsignals und der Detektion des entsprechenden Reflexionssignals kann bei bekannter Schallgeschwindigkeit in der Auswerteeinheit sowohl die Lage relativ zu der Sonde als auch die Art des Obstruktionsobjektes 2 ermittelt werden. Um ein präzises Ergebnis bei der Laufzeitermittlung zu erhalten, weist die Sonde 3 Mittel zum Bestimmen der Schallgeschwindigkeit auf, in der über eine definierte Meßstrecke eine Laufzeitermittlung erfolgt.

Weist die Sonde 3 zusätzlich Mittel zur Positionsbestimmung der Sonde 3 auf, beispielsweise einen Beschleunigungssensor oder ein Gyroskop, kann auch die absolute Lage des Obstruktionsobjektes 2 und dessen Größe bestimmt werden.

Ebenso wäre es möglich, Gesteinsarten, die Bohrlochwandgeometrie (Risse, Klüften, etc.), Fluidzusammensetzungen, etc. im Bereich der Bohrung 2 oder im Bereich eines Öl- oder Gasvorkommens, in das die Bohrung 2 mündet, zu bestimmen. Die Meßdaten bzw. das Ergebnis der Auswertung können beispielsweise über ein Kabel von der Sonde 3 an eine Empfangseinheit 5 übermittelt und dort auf einem Bildschirm 6 visualisiert werden.

Fig. 2 zeigt schematisch das Detektionsverfahren. In der Sonde 3 sind drei Ultraschallsender 7 angeordnet, die Ultraschallsignale in drei senkrecht aufeinander stehende Achsen x, y, z aussenden. Die entsprechenden Reflexionssignale werden von drei Ultraschallempfängern 8 detektiert und einer Auswerteeinheit 9 zugeführt. Das Ergebnis der Auswertung wird an die Empfängereinheit 5 übermittelt, die sich an der Erdoberfläche befindet. Die Bewegung der Sonde 3 selbst wird durch Mittel zur Positionsbestimmung 10 der Sonde 3 ermittelt und ebenso wie die Ultraschallsender 7 von einer Steuereinheit 11 kontrolliert.

## Patentansprüche

1. Verwendung einer Untertage-Detektionsvorrichtung für die Detektion von Obstruktionen im Bereich verrohrter und unverrohrter Bohrungen ins Erdreich, wobei eine Sonde (3) vorgesehen ist, die durch die Bohrung hindurch führbar ist, wobei die sich im Bohrloch befindende Flüssigkeit nicht lichtdurchlässig und/oder trüb ist und wobei die Sonde (3) mindestens einen Ultraschallsender (7) und mindestens einen Ultraschallempfänger (8) aufweist, die zur dreidimensionalen Messung ausgebildet sind und eine Auswerteeinheit (5) vorgesehen ist und wobei Mittel zum Bestimmen der Schallgeschwindigkeit sowie Mittel (10) zur Positionsbestimmung der Sonde vorgesehen sind.

2. Verwendung gemäß Anspruch 1, **dadurch gekennzeichnet, daß** die Sonde (3) mittels eines Bohrgestänges, eines Kabels, durch Kopplung an ein Endlosrohr, durch Einspeisen von Gasen oder Flüssigkeiten oder mittels eine Traktionsgerätes (4) durch die verrohrte und unverrohrte Bohrung (1) hindurch führbar ist.

3. Verwendung gemäß Anspruch 2, **dadurch gekennzeichnet, daß** Mittel zum An- und Abkoppeln der Sonde (3) an das Kabel (4) vorgesehen sind.

4. Verwendung gemäß einem der Ansprüche 1 bis 3, **dadurch gekennzeichnet, daß** die Sonde (3) einen Antrieb aufweist.

5. Verwendung gemäß einem der Ansprüche 1 bis 4, **dadurch gekennzeichnet, daß** die Mittel (10) zur Positionsbestimmung einen Beschleunigungssensor oder ein Gyroskop umfassen.

6. Verwendung gemäß einem der Ansprüche 1 bis 5, **dadurch gekennzeichnet, daß** Mittel zum Übertragen der Meßdaten bzw. des Ergebnisses der Auswertung aus der Sonde (3) an eine Empfangseinheit (5) vorgesehen sind.

## Claims

1. Method of producing a sealing lip for the door area of motor vehicles, with the following steps:
• Vulcanisation of a rubber profile (1),
• At the end of the vulcanisation step, application of a thermoplastic elastomer (3) on the rubber profile (1),
• Application of a lubricant coating (4) on the thermoplastic elastomer and curing of the lubricant coating (4) at temperatures of up to 120°C, so that the sealing lip has the visual appearance and the surface feel of a sealing lip of laminated textile materiel.

2. Production method according to claim 1, **characterised in that** the thermoplastic elastomer (3) is selected from the group consisting of thermoplastic olefinic elastomers (TPE-O), thermoplastic vulcanisates (TPE-V), thermoplastic polyurethane elastomers (TPE-U), thermoplastic copolyesters (TPE-E), styrenic block copolymers (TPE-S) and thermoplastic copolyamides (TPE-A).

3. Production method according to claim 1, **characterised in that** the thermoplastic elastomer (3) is applied with a layer thickness of 0.5 to 3 mm on the rubber profile (1).

4. Production method according to claim 1, **characterised in that** the coating (4) is applied with a coating thickness of 8 to 40 µm.

5. Production method according to claim 4, **characterised in that** the coating (4) is cured at temperatures of up to 100°C and preferably at temperatures of up to 90°C.

6. Sealing lip for the door area of motor vehicles, which has a rubber profile (1), wherein said rubber profile (1) has a film of thermoplastic elastomer (3) applied thereon and said thermoplastic elastomer (3) has a lubricant coating (4) applied thereon, said sealing lip being able to be produced according to a method as set forth in any one of the claims 1 to 5.

## Revendications

1. Procédé de fabrication d'une lèvre d'étanchéité pour la zone de montée de véhicules automobiles, **caractérisé par** les étapes suivantes :
- vulcanisation d'un profilé en caoutchouc (1),
- application, à la fin de la procédure de vulcanisation, d'un élastomère thermoplastique (3) sur le profilé en caoutchouc (1),
- application d'un vernis de glissement (4) sur l'élastomère thermoplastique et durcissement du vernis de glissement (4) à des températures allant jusqu'à 120 °C, den manière que la lèvre d'étanchéité possède l'aspect visuel et le toucher d'une lèvre d'étanchéité en matériau textile laminé.

2. Procédé de fabrication selon la revendication 1, **caractérisé en ce que** l'élastomère thermoplastique (3) est choisi dans le groupe composé des élastomères thermoplastiques à base d'oléfine (TPE-O), des élastomères thermoplastiques réticulés à base d'oléfine (TPE-V), des élastomères thermoplastiques à base d'uréthane (TPE-U), des copolyesters thermoplastiques (TPE-E), des copolymères à blocs styréniques (TPE-S) et les copolyamides thermoplastiques (TPE-A).

3. Procédé de fabrication selon la revendication 1, **caractérisé en ce que** l'élastomère thermoplastique (3) est appliqué sur le profilé en caoutchouc (1) avec une épaisseur de couche comprise entre 0,5 et 3 mm.

4. Procédé de fabrication selon la revendication 1, **caractérisé en ce que** le vernis (4) est appliqué avec une épaisseur de couche comprise entre 8 et 40 µm.

5. Procédé de fabrication selon la revendication 4, **caractérisé en ce que** le vernis (4) est durci à des températures allant jusqu'à 100 °C, et de préférence à des températures allant jusqu'à 90 °C.

6. Lèvre de recouvrement pour la zone de montée de véhicules automobiles, avec un profilé en caoutchouc (1), dans laquelle un film d'élastomère thermoplastique (3) est appliqué sur le profilé en caoutchouc (1) et sur lequel film est appliqué un vernis de glissement (4), laquelle lèvre peut être fabriquée par un procédé selon l'une des revendications 1 à 5.
